# EUROPÄISCHE PATENTSCHRIFT

(11) **EP 3 320 298 B1**
(45) Veröffentlichungstag und Bekanntmachung des Hinweises auf die Patenterteilung: **10.11.2021**
(21) Anmeldenummer: 16736096.5
(22) Anmeldetag: 05.07.2016
(51) Int. Cl.: F41F 1/08, F41A 21/06, F41A 21/48, F41A 19/18, F41A 17/30, F41A 11/02, F41A 17/16

(54) **WAFFE MIT EINEM ROHRBÜNDEL**
WEAPON WITH A BARREL CLUSTER
ARME POURVUE D'UN FAISCEAU DE TUBES

(30) Priorität: 10.07.2015 DE 102015008796
(43) Veröffentlichungstag der Anmeldung: 16.05.2018
(73) Patentinhaber: Rheinmetall Waffe Munition GmbH, 29345 Unterlüss (DE)
(72) Erfinder: SCHNEIDER, Hubert, 78661 Dietingen (DE)
(74) Vertreter: Dietrich, Barbara
(86) Internationale Anmeldenummer: PCT/EP2016/065863
(87) Internationale Veröffentlichungsnummer: WO 2017/009116

(56) Entgegenhaltungen:
- US-A- 426 015
- US-A- 4 357 774
- US-A- 4 494 332

## Beschreibung

Die Erfindung beschäftigt sich mit einer Waffe, insbesondere mit einer Kleinkaliberwaffe, die mehrere Waffenrohre umfasst, welche zu einem Rohrbündel zusammengefasst sind. Mit dem Rohrbündel wird eine Möglichkeit geschaffen, vor Ort einen unabhängig vom Schuss erwünschten Rohrwechsel vornehmen zu können. Der Wechsel minimiert nicht nur die Schussbelastung des Einzelrohres, sondern erhöht die Einsatzdauer der Waffe. Zudem wird eine Funktionssicherheit der Waffe im Einsatz besser gewährleistet. Insbesondere kann die Waffe während des Transportes bzw. bei Nichtgebrauch in eine Sicherungsposition überführt werden, in der kein Waffenrohr vor dem Verschluss zum Liegen kommt.

Bei Maschinenwaffen bzw. Maschinengewehren kommt es in der Regel bei lang anhaltendem Einsatz auch aufgrund der hohen Kadenz und hohen Schusszahlen zur Erhitzung des Waffenrohres. Wird eine gewisse Grenztemperatur oder Schusszahl erreicht bzw. überschritten, bedingt dieses u.a. einen Verschleiß des Waffenrohres. Das Waffenrohr muss gewechselt werden.

Zur Verschleißminderung der einzelnen Rohre sind Laufbündelwaffen bekannt. Sogenannte Laufbündelwaffen werden auch als Gatling bezeichnet. Bei Gatlings sind mehrere Läufe so um eine Achse konzentriert, dass sie als Bündel rotieren. Jeder Lauf besitzt einen eigenen Verschluss und ein eigenes Zündsystem, beispielsweise einen eigenen Schlagbolzen. Die Verschlüsse werden während einer vollen Umdrehung des Laufbündels entriegelt, geöffnet und wieder verriegelt. Beim Öffnen und beim Verriegeln erfolgt die Nachladefunktion, wobei eine Patrone in den geöffneten Verschluss eines Laufes geführt wird. Der Lauf wird weiter gedreht, die Patrone in das Patronenlager geführt und gezündet. Bei weiterer Drehung wird der Verschluss dann wieder zurückgezogen, wobei die leere Patronenhülse ausgezogen und ausgeworfen wird. Dieser Prozess läuft bei allen Läufen kontinuierlich ab. Jeder Lauf gibt pro Umdrehung einen Schuss ab.

Eine Mehrrohrwaffe sowie ein dazugehörendes Gurtsystem offenbart die DE 10 2010 007 876 A1. Die Mehrrohrwaffe umfasst hierbei sechs Läufe, die drehbar um eine Drehachse in Form eines Laufbündels am vorderen Waffenteil gelagert sind. Der Antrieb erfolgt hierbei elektrisch. Mit den Läufen funktional verbunden ist ein Verschlussteil, der mehrere Schlagbolzen in Anzahl der Läufe aufweist, die auf die Läufe ausgerichtet sind. Auch die WO 2011/046653 A2 und die US 3,698,283 A offenbaren eine Mehrrohrwaffe. Der Laufrohrwechsel erfolgt auch hierbei schussabhängig.

Eine mehrläufige automatische Waffe wird mit der DE 2 111 060 A1 beschrieben, die mehrere, um eine gemeinsame Achse drehbar gelagerte Geschützrohre aufweist, ähnlich aufgebaut wie Gatlings. Der Vorteil dieser Waffenart liegt hierbei darin, dass die Schussbelastung für das einzelne Rohr insbesondere beim Dauerfeuer minimiert und auf alle Rohre aufgeteilt wird. Der Vorteil der DE 2 111 060 A1 ist, dass mit dieser Waffe auch hülsenlose Munition verschossen werden kann.

Diese Idee aufgreifend, schlägt die vorliegende Erfindung eine Art Rohrbündel mit mehreren Waffenrohren, bevorzugt drei, für eine insbesondere Kleinkaliberwaffe vor. Nach beispielsweise einer längeren Schussbelastung eines der Waffenrohre wird über eine Rohrwechseleinrichtung, die funktional mit einer Steuerkurve des Rohrbündels zusammenwirkt, ein anderes Waffenrohr vor den Verschluss gebracht, unabhängig vom Schuss selbst. Dadurch kann das belastete und erhitzte Waffenrohr durch ein anderes ersetzt werden. Das erfolgt durch einfaches Drehen der Waffenrohre innerhalb einer speziellen Halterung an der Waffe bzw. einem Waffengehäuse für die Waffenrohre.

Eine Handfeuerwaffe mit einer Art Rohrbündel offenbart die US 4,494,332 A. Die Waffe weist mehrere unterschiedliche Patronenkammern in einem Gehäuse auf. Das Gehäuse kann von der Waffe getrennt werden, um eine der Patronenkammern vor den Verschluss zu bringen. Vorderseitig sind an die Patronenkammern Waffenläufe aufschraubbar.

Führungskurven für Trommelwaffen sind dem Fachmann bekannt. So offenbart die DE 10 2008 018 892 B3 eine Trommelwaffe, die ein Waffenrohr und eine Trommel mit mehreren darin befindlichen Patronenlagern umfasst. Über die Trommel werden die Patronen dem Waffenrohr schrittweise zugeführt. Die Funktionssteuerung für das Zuführen einer Munition über die Trommel ist umfangsseitig als Trommelschaltung in Form einer Führungskurve eingebunden. Die Trommel selbst wird über einen Schaltschieber gedreht, der mehrteilig ist und durch eine waffenseitige Steuerkurve geführt wird.

Eine Trommelschaltung mit Führungskurve offenbart auch die DE 10 2008 015 893 B4. Diese Führungskurve zeichnet sich dadurch aus, dass sie als unterteilte Führungskurve ausgeführt ist. Dadurch lässt sich die Länge der Trommel reduzieren. Einen Trommel- und Munitionsantrieb mit einem um ein Waffenrohr angeordneten Steuerkörper offenbart die DE 10 2008 063 768 B4. Hierbei steht ein Fremdantrieb mit der Steuerkurve in funktionaler Verbindung. Dabei greift ein Mitnehmer in die Steuerkurve, durch die das Drehen der Trommel stattfindet, wenn der Mitnehmer innerhalb der Steuerkurve nach vorne in Schussrichtung geführt wird.

Die Erfindung ist eine Waffe mit dem Merkmalen des Anspruchs 1.

Der Rohrwechsel bzw. die Verstellung des einzelnen Rohres gemäß der Erfindung selbst kann durch einen Bediener oder automatisch vorgenommen werden. Bei einem automatischen Wechsel kann die Schussanzahl berücksichtigt werden, aus der die Belastung des aktuellen Waffenrohres abgeleitet werden kann. Wird eine vorgebbare Schussbelastung ermittelt, z.B. über einen Schusszähler (EP 2 518 430 A2), kann ein Drehen des Waffenrohres vollzogen werden. Alternativen sind denkbar, wie z.B. Temperatursensoren etc., die an den Waffenrohren angebracht sind und ein Signal auslösen, wenn eine vorgegebene Temperatur am Waffenrohr überschritten wird. Dann kann der Schussbetrieb der Waffe unterbrochen und der Rohrwechsel vollzogen werden.

Das Rohrbündel wird für diese Aufgabe in einer besonderen Lagerung nicht nur gelagert, sondern in dieser auch drehbeweglich gehalten. Diese Lagerung zeichnet sich durch eine vordere feststehende Lünette und eine hintere feststehende Lünette aus, die je ein klappbares, abnehmbares oder schwenkbares Oberteil besitzen. In diesen Lünetten sind Gleitrollen eingebunden, die ein Drehen des Rohrbündels unterstützen. Diese Konstruktion erlaubt, anders als die Lösung in der US 7,448,306 B2, einen einfachen Wechsel der Waffenrohre in ihrer Gesamtheit als Rohrbündel. Die US 7,448,306 B2 offenbart eine Halterung für einen Granatwerfer, die verschraubbare Bügel umfasst.

Die Waffenrohre sind ihrerseits bevorzugt in einer gemeinsamen Halterung eingebunden, die ähnlich einer Trommel umfangsseitig in einem Teilbereich einen Steuerkörper aufweist. In einer bevorzugten Ausführung sind die Waffenrohre in der Halterung bzw. dem Rohrbündel fest eingesteckt und verstemmt, sodass sie auch einzeln einfacher austauschbar sind.

Der vordere Abschnitt der Waffenrohrlagerung / -halterung ist mit einem größeren Innendurchmesser als das / die zu lagernde(n) Waffenrohr(e) versehen. In diesem Abschnitt ist pro Waffenrohr ein das Waffenrohr im Bereich der Waffenrohrlagerung umschließendes Lagerteil mit einem Schlitz im vorderen Bereich des Lagerteils eingebunden. Durch diese Konstruktion wird eine gewisse Federung erreicht, sodass die durch die Temperaturerhöhung des Waffenrohres erfolgende Dehnung des Waffenrohres durch das Lagerteil besser erfolgen kann. Die Rohrlagerung lässt dadurch eine Längen- und Durchmesseranpassung zu. Näheres dazu wird in einer Parallelanmeldung der Anmelderin beschrieben, auf die hiermit Bezug genommen wird.

Der vorliegende Aufbau der Halterung des Rohrbündels ermöglicht auch die Aufnahme von nur einem oder zwei Waffenrohren bei gleicher Grundgeometrie, die von der Halterung getragen und in der Lagerung gedreht werden können. Damit kann auf unterschiedliche Kundenwünsche, insbesondere bezüglich des Gesamtgewichts der Waffe, individuell eingegangen, die Waffe kundenabhängig variiert werden.

Ein weiterer Vorteil der vorgenannten Rohrbündelwaffe ist ein sicherer Transport, da für den Transport die Waffenrohre in ihrer Gesamtheit so verstellt werden können, dass keines der Waffenrohre vor dem Verschluss liegt bzw. mit diesem fluchtet.

Anhand eines Ausführungsbeispiels mit Zeichnung soll die Erfindung näher erläutert werden. Es zeigt:
- Fig. 1: ein erfindungsgemäßes Rohrbündel mit Halterung in einer perspektivischen Darstellung,
- Fig. 1a: eine perspektivische Darstellung der Halterung mit nur einem Waffenrohr
- Fig. 2: das Rohrbündel aus Fig. 1 mit einem elektrischen Antrieb,
- Fig. 3: eine Schnittdarstellung des Rohrbündels in einer Vorderansicht,
- Fig. 4: die Einbindung des Rohrbündels in einer Waffe.

Mit 1 ist ein Rohrbündel, hier mit drei Waffenrohren 2, 3, 4 einer Waffe 100 mit einem Verschluss 5 gekennzeichnet. Das Rohrbündel 1 umfasst eine vordere, mündungsseitige Rohrhalterung 5 sowie eine hintere, verschlussseitige Rohrhalterung 6. Dabei ist nur ein Waffenrohr 2 (3, 4) verschlussseitig in der Waffe 100 zu einem Verschluss 50 ausgerichtet, in der Regel das untere, d.h., das sich unterhalb der beiden nebeneinander befindlichen anderen Waffenrohre 3, 4 befindet. Dieses Waffenrohr 2 ist auf diesen einen Verschluss 50 fluchtend ausgerichtet und wirkt auch nur in dieser Stellung mit dem Verschluss 50 schusstechnisch zusammen.

In einem Teilbereich 7 weist das Rohrbünde! 1 einen Steuerkörper 8 mit einer Steuerkurve 9 auf, die ihrerseits umfangsseitig im Steuerkörper 8 eingebunden ist. Über diese Steuerkurve 9 kann das Rohrbündel 1 in der Gesamtheit unabhängig vom Schuss der Waffe 100 verstellt und somit ein Rohrwechsel vorgenommen werden. Die umfangseitig im Steuerkörper 8 eingebundene Steuerkurve 10 bzw. deren Verlauf, wie Anstieg etc., ist ihrerseits auf die Anzahl der in das Rohrbündel 1 maximal einsetzbaren Waffenrohre abgestimmt, d.h., auf die maximale Anzahl von Waffenrohren, die in das Rohrbündel 1 integriert werden können. Im vorliegenden Ausführungsbeispiel sind es drei Waffenrohre 2, 3, 4, die jeweils um einen Winkel von 120° gedreht werden müssen.

Fig. 1a zeigt das Rohrbündel 1' mit nur einem Waffenrohr 2. Ein Rohrbündel mit zwei Waffenrohren 2, 3, (4) ist ebenfalls denkbar. Die Steuerkurve 9 kann dann auch für diese Rohrbündel einen gleichverlaufenden Verlauf wie bei drei Waffenrohren 2, 3, 4 aufzeigen, da die Verstellung bzw. Verdrehung des Rohrbündels 1 schussunabhängig ist.

Eine Lagerung 20 des Rohrbündels 1 (1') allgemein zeigt die Fig. 1, die dann in der Waffe 100 Fig. 3 eingebunden ist. Beide Darstellungen zeigen die sichere Transportstellung des Rohrbündels 1. Keines ist zum Verschluss 50 ausgerichtet.

Die Lagerstellen werden erfindungsgemäß durch zwei feststehende Lünetten 21, 22 gebildet, die voneinander beabstandet sind. Der Abstand ergibt sich bevorzugt aus der Länge des Steuerkörpers 8. In der bevorzugten Ausführung weisen die Lünetten 21, 22 je ein bevorzugt abnehmbares Oberteil 21.1, 22.1 in Form eines Schnellverschlusses auf. In den Lünetten 21, 22 sind zudem bevorzugt Gleitrollen eingebunden (nicht näher dargestellt).

Der Rohrwechsel erfolgt bevorzugt elektrisch über einen Aktuator 10 (Fig. 2), beispielsweise über einen Motor. Dieser betätigt einen Bolzen 11, der die Drehung des Rohrbündels 1 realisiert. Mit dem Steuerkörper 8 drehen sich dann auch die Waffenrohre 2 - 4, sodass ein anderes Waffenrohr vor den Verschluss 5 gebracht werden kann. Alternativen zum Rohrwechsel sind dem Fachmann bekannt.

Zwischen den Waffenrohren 2 - 4 können Bleche 13 vorgesehen werden, die zur Kühlung der Waffenrohre 2 - 4 dienen (Fig. 3). Dadurch können die Waffenrohre 2 - 4 voneinander thermisch getrennt werden. Eine die Kühlung unterstützende Variante wird mit dem Einbinden eines Öffnungen aufweisenden Rohres 51 aufgezeigt, das auch zur Stabilisierung des Rohrbündels 1, 1' beiträgt.

## Patentansprüche

1. Waffe (100) mit einem Rohrbündel (1, 1'), umfassend wenigstens ein Waffenrohr (2, 3, 4), bevorzugt mehrere, sowie mit einem Verschluss (6), wobei nur eines der Waffenrohre (2-4) des Rohrbündels (1, 1') auf den Verschluss (6) fluchtend in Rohrachse ausgerichtet ist und nur das eine Waffenrohr (2 - 4) zu diesem Zeitpunkt mit dem Verschluss (6) schusstechnisch zusammenwirkt, wobei das Rohrbündel (1) in einer Lagerung (20) gelagert wird , **dadurch gekennzeichnet, dass** die Lagerstellen der Lagerung (20) durch feststehende, voneinander beabstandete Lünetten (21, 22) geschaffen werden.

2. Waffe (100) nach Anspruch 1, **dadurch gekennzeichnet, dass** das Rohrbündel (1) eine vordere, mündungsseitige Rohrhalterung (5) sowie eine hintere, verschlussseitige Rohrhalterung (6) aufweist.

3. Waffe (100) nach Anspruch 1 oder 2, **dadurch gekennzeichnet, dass** das Rohrbündel (1, 1') in einem Teilbereich (7) einen Steuerkörper (8) mit einer Steuerkurve (9) aufweist, die umfangsseitig eingebunden ist.

4. Waffe (100) nach Anspruch 3, **dadurch gekennzeichnet, dass** über diese Steuerkurve (9) in dem Steuerkörper (8) das Rohrbündel (1) in der Gesamtheit und unabhängig vom Schuss der Waffe (100) verstellt wird.

5. Waffe (100) nach Anspruch 3 oder 4, **dadurch gekennzeichnet, dass** der Steuerkörper (8) elektronisch verdreht wird, wozu ein Bolzen (21) eines Aktuators (10) in die Steuerkurve (9) des Steuerkörpers (8) eingreift.

6. Waffe (100) nach einem der Ansprüche 1 bis 5, **dadurch gekennzeichnet, dass** die Lünetten (21, 22) je ein abnehmbares Oberteil (21.1, 22.1) in Form eines Schnellverschlusses besitzen.

7. Waffe (100) nach einem der Ansprüche 1 bis 6, **dadurch gekennzeichnet, dass** in den Lünetten (21, 22) Gleitrollen eingebunden sind.

8. Waffe (100) nach einem der Ansprüche 1 bis 7, **dadurch gekennzeichnet, dass** innerhalb des Rohrbündels (1, 1') Kühlbleche (13) eingebunden sind, die zwischen den Waffenrohren (2 - 4) platziert werden können und diese die Waffenrohre (2 - 4) thermisch voneinander trennen.

9. Waffe (100) nach einem der Ansprüche 1 bis 8, **dadurch gekennzeichnet, dass** das Rohrbündel (1, 1') zur Aufnahme von nur einem oder zwei oder drei Waffenrohren (2, 3, 4) dient.

10. Waffe (100) nach einem der Ansprüche 1 bis 9, **dadurch gekennzeichnet, dass** für den Transport die Waffenrohre in ihrer Gesamtheit so verstellt werden, dass keines der Waffenrohre vor dem Verschluss liegt bzw. mit diesem fluchtet.

11. Waffe (100) nach einem der Ansprüche 1 bis 10, **gekennzeichnet durch** ein Öffnungen aufweisendes Rohr (51) zur Stabilisierung des Rohrbündels (1, 1').

## Claims

1. Weapon (100) having a barrel cluster (1, 1'), comprising at least one, preferably a plurality of, weapon barrel(s) (2, 3, 4) and having a breech (6), wherein only one of the weapon barrels (2-4) of the barrel cluster (1, 1') is aligned with the breech (6) so as to be aligned in the barrel axis and only the one weapon barrel (2-4) at this point in time in terms of firing interacts with the breech (6), wherein the barrel cluster (1) is mounted in a mounting (20), **characterized in that** the bearing points of the mounting (20) are configured by stationary, mutually spaced-apart bezels (21, 22).

2. Weapon (100) according to Claim 1, **characterized in that** the barrel cluster (1) has a front, muzzle-side barrel holder (5) and a rear, breech-side barrel holder (6).

3. Weapon (100) according to Claim 1 or 2, **characterized in that** the barrel cluster (1, 1') in a part region (7) has a control element (8) having a control curve (9) which is incorporated in the circumference.

4. Weapon (100) according to Claim 3, **characterized in that** the barrel cluster (1) in its entirety and independently of the firing of the weapon (100) is adjusted by way of this control curve (9) in the control element (8).

5. Weapon (100) according to Claim 3 or 4, **characterized in that** the control element (8) is electronically rotated, to which end a bolt (21) of an actuator (10) engages in the control curve (9) of the control element (8).

6. Weapon (100) according to one of Claims 1 to 5, **characterized in that** the bezels (21, 22) in each case have a removable upper part (21.1, 22.1) in the form of a quick-release fastener.

7. Weapon (100) according to one of Claims 1 to 6, **characterized in that** slide rollers are incorporated in the bezels (21, 22).

8. Weapon (100) according to one of Claims 1 to 7, **characterized in that** cooling plates (13) which can be placed between the weapon barrels (2-4) are incorporated within the barrel cluster (1, 1'), said cooling plates (13) thermally separating the weapon barrels (2-4) from one another.

9. Weapon (100) according to one of Claims 1 to 8, **characterized in that** the barrel cluster (1, 1') serves for receiving only one or two or three weapon barrels (2, 3, 4).

10. Weapon (100) according to one of Claims 1 to 9, **characterized in that** for transportation the weapon barrels in their entirety are adjusted such that none of the weapon barrels lie in front of the breech or so as to be aligned with the latter, respectively.

11. Weapon (100) according to one of Claims 1 to 10, **characterized by** a barrel (51) which has openings for stabilizing the barrel cluster (1, 1').

## Revendications

1. Arme (100) comportant un faisceau de canons (1, 1'), comprenant au moins un canon (2, 3, 4), de préférence une pluralité de canons, et une culasse (6), un seul des canons (2-4) du faisceau de canons (1, 1') étant orienté en alignement avec la culasse (6) dans l'axe du canon et seul ce canon (2-4) coopérant à cet instant avec la culasse (6), le faisceau de canons (1) étant monté dans un dispositif de montage (20), **caractérisé en ce que** les points d'appui du dispositif de montage (20) sont créés par des lunettes fixes (21, 22) espacées les unes des autres.

2. Arme (100) selon la revendication 1, **caractérisée en ce que** le faisceau de canons (1) comporte un support de canon avant (5) côté bouche et un support de canon arrière (6) côté culasse.

3. Arme (100) selon la revendication 1 ou 2, **caractérisée en ce que** le faisceau de canons (1, 1') comporte dans une zone partielle (7) un corps de commande (8) muni d'une came de commande (9) qui est intégrée du côté périphérique.

4. Arme (100) selon la revendication 3, **caractérisée en ce que** le faisceau de canons (1) est réglé dans son intégralité et indépendamment du tir de l'arme (100) par le biais de cette came de commande (9) dans le corps de commande (8).

5. Arme (100) selon la revendication 3 ou 4, **caractérisée en ce que** le corps de commande (8) est entraîné en rotation électroniquement, ce pour quoi un boulon (21) d'un actionneur (10) s'engage dans la came de commande (9) du corps de commande (8).

6. Arme (100) selon l'une des revendications 1 à 5, **caractérisée en ce que** les lunettes (21, 22) comportent chacune une partie supérieure amovible (21.1, 22.1) se présentant sous la forme d'une fermeture rapide.

7. Arme (100) selon l'une des revendications 1 à 6, **caractérisée en ce que** des galets de glissement sont intégrés dans les lunettes (21, 22).

8. Arme (100) selon l'une des revendications 1 à 7, **caractérisée en ce que** des tôles de refroidissement (13) sont intégrées à l'intérieur du faisceau de canons (1, 1'), lesquelles tôles de refroidissement peuvent être placées entre les canons (2-4) et séparent les canons (2 - 4) thermiquement les uns des autres.

9. Arme (100) selon l'une des revendications 1 à 8, **caractérisée en ce que** le faisceau de canons (1, 1') est utilisé pour recevoir seulement un ou deux ou trois canons (2, 3, 4).

10. Arme (100) selon l'une des revendications 1 à 9, **caractérisée en ce que**, pour le transport, les canons, sont réglés dans leur intégralité de telle sorte qu'aucun des canons ne se trouve devant la culasse ou en alignement avec celle-ci.

11. Arme (100) selon l'une des revendications 1 à 10, **caractérisée par** un tube (51) comportant des ouvertures et destiné à stabiliser le faisceau de canons (1, 1').
